# EUROPÄISCHE PATENTSCHRIFT

(11) **EP 1 017 936 B1**
(45) Veröffentlichungstag und Bekanntmachung des Hinweises auf die Patenterteilung: **25.02.2004**
(21) Anmeldenummer: 98948914.1
(22) Anmeldetag: 05.09.1998
(51) Int. Cl.: F02M 35/12, F01N 1/02, F01N 1/16, G10K 11/172

(54) **SCHALLDÄMPFER MIT EINEM NEBENSCHLUSSRESONATOR**
SILENCER WITH A BYPASS RESONATOR
SILENCIEUX AVEC RESONATEUR A FLUX PARTIEL

(30) Priorität: 01.10.1997 DE 19743482
(43) Veröffentlichungstag der Anmeldung: 12.07.2000
(73) Patentinhaber: Mann + Hummel GmbH, 71638 Ludwigsburg (DE)
(72) Erfinder: JESSBERGER, Thomas, D-71277 Rutesheim (DE)
(74) Vertreter: Voth, Gerhard, Dipl.-Ing.
(86) Internationale Anmeldenummer: PCT/EP1998/005636
(87) Internationale Veröffentlichungsnummer: WO 1999/017012

(56) Entgegenhaltungen:
- EP-A- 0 649 982
- US-A- 4 539 947
- US-A- 4 546 733
- US-A- 5 283 398
- PATENT ABSTRACTS OF JAPAN vol. 015, no. 105 (M-1092), 13. März 1991 & JP 03 000963 A (HONDA MOTOR CO LTD), 7. Januar 1991
- PATENT ABSTRACTS OF JAPAN vol. 010, no. 025 (M-450), 31. Januar 1986 & JP 60 182348 A (HINO JIDOSHA KOGYO KK), 17. September 1985

## Beschreibung

### Stand der Technik

Die Erfindung betrifft einen Schalldämpfer mit einem Nebenschlussresonator nach der Gattung des Hauptanspruchs.

Es ist bereits aus der AT-PS 216 292 bekannt, dass an einen Schalldämpfer im Ansaugkanal eines Verbrennungsmotors ein Nebenschlussresonator angekoppelt ist. Ein solcher Nebenschlussresonator führt zu einer Verbesserung der Schalldämpfung insbesondere im Bereich seiner Eigenresonanz-Frequenz, wobei der Wert dieser Eigenresonanz-Frequenz durch die Abmessungen und geometrische Gestaltung des Nebenschlussresonators, auch Helmholtz-Resonator im Nebenschluß genannt, festgelegt wird. Um hier eine Anpassung an unterschiedliche Schallbedingungen möglich zu machen, sind oft aufwendige mechanische Vorrichtungen oder für jede Schallbedingung ein separater Resonator notwendig.

Die US 5,283,398 offenbart einen Resonator, welcher über einen Hals mit einer luftführenden Leitung verbunden ist. Der Resonator besteht aus einem zylindrischen Gehäuse, welches einen Drehkörper beinhaltet. Der Drehkörper definiert einen Resonatorraum, welcher über ein variables Volumen verfügt. Hierzu ist eine feste Wand vorgesehen, welche gemeinsam mit einer beweglichen Wand das Resonatorvolumen definiert. Beim Verstellen des Resonatorvolumens wird gleichzeitig die Halslänge des Resonators verändert.

### Aufgabenstellung

Der Erfindung liegt die Aufgabe zugrunde, einen Schalldämpfer der eingangs genannten Art so auszubilden, dass das Dämpfungsverhalten auf einfache Weise beeinflussbar ist.

### Vorteile der Erfindung

Der erfindungsgemäße Schalldämpfer ist in vorteilhafter Weise geeignet, ausgehend von der gattungsgemäßen Art, die gestellte Aufgabe mit den kennzeichnenden Merkmalen des Hauptanspruchs zu lösen.

Bei dem erfindungsgemäßen Schalldämpfer ist eine rohrartige Verbindung an einen derartigen Nebenschlussresonator angeschlossen, dessen an die rohrartige Verbindung ankoppelbares Volumen mittels einer Schaltklappe vergrößerbar oder verkleinerbar ist. Beispielsweise kann die rohrartige Verbindung an die Zylindermantelfläche eines hohlzylindrischen Nebenschlussresonators angekoppelt werden, wobei das Volumen im Inneren des Nebenschlussresonators einerseits durch eine feststehende Wand von der Mittelachse zur Außenwand und andererseits durch eine um die Mittelachse bewegbare, in verschiedene Schaltstellungen einrastbare oder kontinuierlich verstellbare Wand eingrenzbar ist.

In vorteilhafter Weise kann die Verstellung der oben beschriebenen Drehklappe oder der Wand mittels eines Elektromotors oder einer Druckdose erfolgen. Bei einer Verstellung mittels der Druckdose kann auf einfache Weise eine von dieser gesteuerten, in vorgegebenen Positionen einrastbare, Schubstange vorgesehen werden. Die Einrastung der Schubstange kann an den Rast- oder Schaltpositionen beispielsweise durch eine Kugel realisiert werden, die unter dem Druck einer Feder in Ausnehmungen der Schubstange einrastet. Ohne diese Schubstange nach dem Ausführungsbeispiel würde eine Druckdosensteuerung, beispielsweise über ein Magnetventil, nur in der vorderen und der hinteren Position einrasten, wenn der Unterdruck ansteht oder.nicht ansteht.

Bei einem bevorzugten Anwendungsfall ist der schallführende Kanal der Ansaugkanal für die Ansaugluft eines Verbrennungsmotors und die zu dämpfenden Schallemissionen werden durch die Ansaugimpulse der einzelnen Zylinder hervorgerufen. Bei der zuvor beschriebenen Ausführungsform mit einer Druckdose und einer Schubstange kann eine Schaltposition für die Verstellung des Resonators in einem Zustand liegen, bei dem der Saugrohrunterdruck im niedrigen Drehzahlbereich des Verbrennungsmotors am größten ist und damit die Unterdruckdosenfeder zusammengedrückt wird. Eine zweite Schaltposition kann bei schwächerem Saugrohrunterdruck im mittleren Drehzahlbereich und eine dritte Schaltposition kann bei sehr schwachem Saugrohrunterdruck im hohen Drehzahlbereich und starker Federkraft der Druckdose in Richtung auf die Schubstange eingestellt werden.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Ausführungsbeispiele des erfindungsgemäßen Schalldämpfers mit einem Nebenschlussresonator werden anhand der Figuren der Zeichnung erläutert. Es zeigen:
Figur 1 ein erstes, im Stand der Technik bekanntes Ansführungsbeispiel mit unterschiedlichen Einlegeteilen als rohrartige Verbindung zwischen dem schallführenden Kanal und dem Nebenschlussresonator;
Figur 2 ein zweites, im Stand der Tecknik bekanntes Ausführungsbeispiel mit zwei jeweils wechselseitig öffenbaren und verschließbaren rohrartigen Verbindungen zwischen dem schallführenden Kanal und dem Nebenschlussresonator;
Figur 3 eine Detailansicht im Schnitt I-I der Figur 2 auf eine Drehklappe zum Verschließen und Öffnen der jeweiligen rohrartigen Verbindung nach Figur 2;
Figur 4 ein drittes Ausführungsbeispiel mit einer verstellbaren Klappe im Nebenschlussresonator;
Figur 5 eine schematische Ansicht einer Druckdosensteuerung des Nebeschlussvolumens mit einer Schubstange und
Figur 6 ein Diagramm des Druckverlaufs der Druckdose und des Wegverlaufs der Schubstange nach Figur 5.

### Beschreibung der Ausführungsbeispiele

Beim ersten im Stand der Technik bekannten Ausführungsbeispiel nach Figur 1 der Zeichnung ist ein Ansaugkanal 1 als schallführender Kanal dargestellt, der für die Zuführung von Ansaugluft eines hier nicht näher erläuterten Verbrennungsmotors sorgt. Am Ansaugkanal 1 ist eine Öffnung 2 vorhanden, an die eine rohrartige Verbindung 3a zu einem Gehäusevolumen V angekoppelt ist, welches als Nebenschlussresonator 4 für die Schallschwingungen der pulsierenden Ansaugluft im Ansaugkanal 1 wirkt. Die rohrartige Verbindung 3a mit der Länge La ist hier durch eine andere rohrartige Verbindung 3b mit der Länge Lb austauschbar.

Das Dämpfungsverhalten der aus der Figur 1 ersichtlichen Anordnung wird insbesondere durch das Volumen V, durch die Länge La, Lb der rohrartigen Verbindung 3a, 3b und durch die jeweilige Durchschnittsfläche A der rohrartigen Verbindung 3a, 3b bestimmt. Diese drei vorgenannten Größen bestimmen die Eigenresonanz-Frequenz des Nebenschlussresonators 4. Beim Ausführungsbeispiel nach der Figur 1 stellt hier die Länge L (La,Lb) die variable Größe zur Anpassung des Wertes der Eigenresonanz-Frequenz an die das gewünschte Schalldämpfungsverhalten dar.

Beim ebenfalls im Stand der Technik bekannten Ausführungsbeispiel nach Figur 2 sind zwei Öffnungen 5 und 6 für zwei rohrartige Verbindungen 7 und 8 mit den jeweiligen Durchschnittsflächen A1 und A2 vorhanden. An der jeweiligen Verbindungsstelle am Nebenschlussresonator 9 mit dem Volumen V ist eine Drehklappe 10 angebracht, mit der die Öffnungen 5 und 6 wechselseitig verschließund öffenbar sind, bzw. auch beide geöffnet oder geschlossen werden können. Aus Figur 3 ist die Drehklappe 10 in einer Draufsicht erkennbar.

Durch Drehung um einen Drehpunkt 11 können die Flügel der Drehklappe 10 die Öffnungen 5 und 6 wechselseitig verschließen, so dass hier die Durchschnittsflächen A1 und A2 die variable Größe zur Einstellung der Eigenresonanz-Frequenz darstellen. Die Drehung der Drehklappe 10 kann beispielsweise durch einen Elektromotor oder auch durch eine Druckdose realisiert werden. Hierzu kann der Unterdruck aus dem Saugrohr oder einem Unterdruckspeicher in Kombination mit einem Magnetschaltventil herangezogen werden.

Ein drittes Ausführungsbeispiel nach Figur 4 weist einen Nebenschlussresonator 12 auf, der aus einem Hohlzylinder mit einem variablen Volumen V1, V2, Vn besteht. Die Verbindung zum Ansaugkanal 1 ist hier durch eine rohrartige Verbindung 13 mit einer konstanten Durchschnittsfläche A und einer konstanten Länge L gestaltet. Eine Wand 14 ist hier feststehend im Hohlzylinder an einer Seite des Anschlusses der rohrartigen Verbindung 13 angebracht; eine verstellbare Wand 15 ist drehbar um eine Mittelachse 16 angeordnet.

In einer ersten Schaltstellung kann mit den Wänden 14 und 15 nach der Figur 4 ein Volumen V1 und in einer zweiten, hier gestrichelt angedeuteten Schaltstellung ein Volumen V2 realisiert werden. Weitere Volumina Vn können in jeder beliebigen Drehposition der Wand 15 durch Einrasten oder durch kontinuierliche Verstellung der Wand 15 ermöglicht werden. Die Verstellung der Wand 15 kann wie beim zweiten Ausführungsbeispiel nach der Figur 2 durch einen Elektromotor oder durch eine Druckdose bewerkstelligt werden.

Aus Figur 5 ist eine Druckdose 20 zu entnehmen, die zur Steuerung der Drehklappe 10 oder der Wand 15 eingesetzt werden kann. Mit der hier nicht erkennbaren Druckdosenfeder im Inneren der Druckdose 20 wird eine Schubstange 21 gesteuert, die an Schaltpositionen P1, P2 und P3 einrasten kann und damit die oben beschriebenen Verstellmöglichkeiten mit einer Einrastung der Drehklappe 10 oder der Wand 15 realisiert. Die Einrastung kann hier mit einer stationären Kugel 22 erfolgen, die über eine Feder 23 in die Schaltpositionen P1, P2 oder P3 einrastet.

In Figur 6 ist ein Diagramm gezeigt, das zum einen den abfallenden Druckverlauf 24 in der Unterdruckdose 20 zeigt und zum anderen den treppenweisen Wegverlauf 25 der Schubstange 21 mit den Einrastungen an den Schaltpositionen P1, P2 und P3 in Relation zum Weg s und zum Druckverlauf Pᵤ deutlich macht. P1 entspricht hier dem Zustand wenn der Saugrohrunterdruck Pᵤ im niedrigen Drehzahlbereich des Verbrennungsmotors am größten ist und damit die Unterdruckdosenfeder zusammengedrückt wird. P2 entspricht der zweiten Schaltposition bei schwächerem Saugrohrunterdruck Pᵤ im mittleren Drehzahlbereich und P3 der dritten Schaltposition bei sehr schwachem Saugrohrunterdruck Pᵤ im hohen Drehzahlbereich und starker Federkraft der Druckdose 20 in Richtung auf die Schubstange 21.

### Bezugszeichenliste

- 1 =: schallführender Kanal (Ansaugkanal)
- 2 =: Öffnung im Ansaugkanal
- 3a,3b=: rohrartige Verbindungen
- 4 =: Nebenschlussresonator
- 5 =: Öffnung im Ansaugkanal
- 6 =: Öffnung im Ansaugkanal
- 7 =: rohrartige Verbindung
- 8 =: rohrartige Verbindung
- 9 =: Nebenschlussresonator
- 10 =: Drehklappe
- 11 =: Drehachse
- 12 =: Nebenschlussresonator
- 13 =: rohrartige Verbindung
- 14 =: feststehende Wand
- 15 =: verstellbare Wand
- ... 20 =: Druckdose
- 21 =: Schubstange
- 22 =: Kugel
- 23 =: Feder
- 24 =: Druckverlauf
- 25 =: Wegverlauf der Schubstange 21

## Patentansprüche

1. Schalldämpfer mit einem Nebenschlussresonator, bei dem der Nebenschlussresonator (12) durch mindestens eine rohrartige Verbindung (13), welche mit einer konstanten Durchschnittsfläche (A) und einer konstanten Länge (L) gestaltet und mit einem schallführenden Kanal (1) verbunden ist, die rohrartige Verbindung (13) mittig an der umfangswand des hohlzylindrisch ausgeführten Nebenschlussresonators (12) angeschlossen ist, dessen an die rohrartige Verbindung (13) ankoppelbares Volumen (V1, V2, Vn) mittels einer feststehenden (14) und einer verstellbaren Wand (15) vergrößerbar oder verkleinerbar ist, wobei die feststehende Wand (14) radial von der Mittelachse (16) des Nebenschlußresonators (12) zu der das Volumen (V) begrenzende Umfangswand angeordnet ist, und wobei die verstellbare Wand ebenfalls radial von der Mittelachse (16) zu der das Volumen begrenzende Umfangswand angeordnet ist.

2. Schalldämpfer nach Anspruch 1, wobei die verstellbare Wand (15) in verschiedenen Schaltstellungen einrastbar ist.

3. Schalldämpfer nach einem der Ansprüche 1 oder 2, wobei die Verstellung der Wand (15) mittels eines Elektromotors oder einer Druckdose (20) erfolgt.

4. Schalldämpfer nach Anspruch 3, wobei die Stellung der Drehklappe (10) oder der Wand (15) mittels der Druckdose (20) und einer von dieser gesteuerten, in vorgegebenen Schaltpositionen (P1, P2, P3) einrastbaren Schubstange (21) erfolgt.

5. Schalldämpfer nach einem der vorangehenden Ansprüche, wobei der schallführende Kanal (1) der Ansaugkanal für die Ansaugluft eines Verbrennungsmotors ist und die zu dämpfenden Schallemissionen durch die Ansaugimpulse der einzelnen Zylinder hervorgerufen werden.

## Claims

1. Silencer, having a bypass resonator, in which the bypass resonator (12) is connected to a sound-conducting duct (1) by at least one tubular connection (13), which has a constant cross-sectional area (A) and a constant length (L), and the tubular connection (13) communicates centrally with the circumferential wall of the hollow-cylindrical bypass resonator (12), the volume (V1, V2, Vn) of said resonator being connectable to the tubular connection (13) and being able to be increased or reduced by means of a stationary wall (14) and an adjustable wall (15), wherein the stationary wall (14) is disposed radially from the central axis (16) of the bypass resonator (12) to the circumferential wall defining the volume (V), and wherein the adjustable wall is also disposed radially from the central axis (16) to the circumferential wall defining the volume.

2. Silencer according to claim 1, wherein the adjustable wall (15) can be locked in various switching positions.

3. Silencer according to one of claims 1 or 2, wherein the adjustment of the wall (15) is effected by means of an electric motor or a pressure chamber (20).

4. Silencer according to claim 3, wherein the setting of the rotary flap (10) or of the wall (15) is effected by means of the pressure chamber (20) and a push rod (21), which is controlled by said chamber and can be locked in prescribed switching positions (P1, P2, P3).

5. Silencer according to one of the preceding claims, wherein the sound-conducting duct (1) is the intake duct for the intake air of an internal combustion engine, and the sound emissions to be damped are caused by the intake pulses of the individual cylinders.

## Revendications

1. Silencieux avec résonateur à flux partiel, dans lequel le résonateur à flux partiel (12) est raccordé au milieu de la paroi périphérique du résonateur à flux partiel (12) à cylindre creux grâce à au moins une liaison tubulaire (13) constituée d'une surface moyenne (A) constante et d'une longueur (L) constante et reliée à un canal (1) conducteur de son, et dont une paroi fixe (14) et une paroi réglable (15) permettent d'augmenter ou de réduire le volume (V1, V2, Vn) du résonateur à flux partiel pouvant être couplé à la liaison tubulaire (13), dans lequel
la paroi fixe (14) est disposée radialement par rapport à l'axe central (16) du résonateur à flux partiel (12) en direction de la paroi périphérique qui entoure le volume (V), et la paroi réglable est également disposée radialement par rapport à l'axe central (16) en direction de la paroi périphérique limitant le volume.

2. Silencieux selon la revendication 1,
dans lequel
la paroi réglable (15) peut s'enclencher dans différentes positions de commutation.

3. Silencieux selon l'une quelconque des revendications 1 ou 2,
dans lequel
le réglage de la paroi (15) s'effectue à l'aide d'un électromoteur ou d'une capsule de pression (20).

4. Silencieux selon la revendication 3,
dans lequel
le positionnement de la vanne papillon (10) ou de la paroi (15) s'effectue à l'aide de la capsule de pression (20) et d'une bielle (21) commandée par elle et pouvant s'enclencher dans les positions de commutation et données (P1, P2, P3).

5. Silencieux selon l'une quelconque des revendications précédentes,
dans lequel
le canal conducteur de son (1) est le canal d'aspiration pour l'air d'aspiration d'un moteur à combustion interne, et les émissions acoustiques à atténuer sont provoquées par les impulsions d'aspiration des différents cylindres.
